# EUROPÄISCHE PATENTSCHRIFT

(11) **EP 1 508 650 B1**
(45) Veröffentlichungstag und Bekanntmachung des Hinweises auf die Patenterteilung: **23.01.2008**
(21) Anmeldenummer: 04019897.0
(22) Anmeldetag: 20.08.2004
(51) Int. Cl.: E04B 1/86, E01F 8/00

(54) **Verfahren zur Herstellung einer Lärmschutzwand aus schallabsorbierenden Bauelementen.**
Method of construction of a noise barrier wall built from sound absorbing elements.
Méthode de construction d'un mur anti-bruit construit avec éléments anti-bruit.

(30) Priorität: 20.08.2003 DE 10338213
(43) Veröffentlichungstag der Anmeldung: 23.02.2005
(73) Patentinhaber: Heberger System-Bau GmbH, 68809 Neulussheim (DE)
(72) Erfinder: Riffel, Roland, 76689 Karlsdorf-Neuthard (DE)
(74) Vertreter: Schmid, Rudolf

(56) Entgegenhaltungen:
- WO-A-03/008711
- CH-A- 671 054
- DE-A1- 4 408 177
- DE-A1- 10 050 134

## Beschreibung

Die Erfindung betrifft schallabsorbierende Bauelemente gemäß dem Oberbegriff des Anspruchs 1, eine Lärmschutzwand aus derartigen schallabsorbierenden Bauelementen gemäß dem Oberbegriff des Anspruchs 7 und ein Verfahren zur Herstellung dieser Lärmschutzwand gemäß dem Oberbegriff des Anspruchs 8.

Blähglas, wie z. B. Platten mit einer Wanddicke von bis zu 55 mm aus gesintertem Blähglasgranulat, ist für schallabsorbierende Elemente an sich bekannt. Nachteilig ist jedoch, dass Blähglas den hohen Anforderungen an Lärmschutzsysteme für Strasse und Schiene, wie Zug-, Frost- und Feuerfestigkeit und Steinwurfresistenz nicht genügt. Blähglas an sich steht nicht mit den großen, stabilen Flächen von 15 - 20 m2 zur Verfügung, die für Lärmschutzsysteme für Strasse und Schiene verbaut werden.

Aus der DE 37 27 947 C2 ist ein schallabsorbierendes Bauelement aus Beton bekannt mit wenigstens einer Deckplatte aus Porenbeton und einer damit verbundenen Tragplatte aus Normalbeton, wobei die Vorderseite der Deckplatte mit Vorsprüngen und Vertiefungen strukturiert ist. In der Deckplatte der DE 37 27 947 C2 sind in Bereichen von Vertiefungen streifenförmige Absorptionskörper angeordnet. Nachteile der schallabsorbierenden Bauelemente aus Beton gemäß der DE 37 27 947 C2 sind die teure und aufwendige Herstellung, deren hohes Gewicht aufgrund ihres hohen Anteils an Beton und deren hohe Mindestwanddicke, so dass diese schallabsorbierenden Bauelemente aus Beton nur eingeschränkt anwendbar sind.

Die CH-A-671 054 offenbart schallabsorbierende Bauelemente mit einer Tragplatte und einer die Tragplatte einseitig bedeckenden Vorsatzschale, die als zerklüftete Frontschicht mit pyramidenförmigen Einbuchtungen ausgebildet ist, wobei die Einbuchtungen auftreffende Schallstrahlen brechen sollen, die dann im Inneren der zerklüfteten Frontschicht absorbiert werden sollen. Eine unter der Frontschicht angeordnete Tragschicht ist aus gebranntem und gesintertem Blähton.

Aufgabe der vorliegenden Erfindung ist es, ein Verfahren zur Herstellung einer Lärmschutzwand ohne die Nachteile des Standes der Technik zu schaffen.

Die Lösung erfolgt mit einem Verfahren zur Herstellung einer Lärmschutzwand mit den Merkmalen des Anspruchs 1.

Gemäß der Erfindung ist ein Verfahren zur Herstellung einer Lärmschutzwand aus schallabsorbierendes Bauelementen mit einer Tragplatte und mindestens einer, die Tragplatte mindestens einseitig bedeckenden, ebenflächigen Vorsatzschale aus schalldämmendem Material vorgesehen durch Legen von plattenförmigen Blähglaselementen im wesentlichen parallel neben- und aneinander zu Vorsatzschalen in eine Schalung, Aufgießen von die Tragplatte bildenden Beton einer voreingestellten Mindestdickflüssigkeit auf die in der Schalung liegende Vorsatzschale, Aushärten lassen des auch bis zu 3 mm in die Vorsatzschale eingedrungenen Betons, Entnehmen der Lärmschutzwand aus der Schalung und Einsetzen in vorzugsweise im wesentlichen senkrechte Stützen von Lärmschutzsystemen für Strasse oder Schiene. Erfindungsgemäß weist die Vorsatzschale Blähglas auf und ist nach außen ebenflächig für den Einbau insbesondere bei beengten räumlichen Verhältnissen. Die Tragplatte ermöglicht die großflächig, stabile Montage von Blähglas, so dass deren Einsatz für Lärmschutzsysteme für Strasse und Schiene möglich wird, wobei die schallabsorbierenden Bauelemente mit zunehmender schallabsorbierenden Fläche jeweils kostengünstiger werden. Das erfindungsgemäße, schallabsorbierende Bauelement ist mit der Vorsatzschale aus Blähglas bei hoher Schallabsorptionsfähigkeit deutlich leichter und deutlich weniger dickwandig als die schallabsorbierenden Bauelemente aus Beton gemäß der DE 37 27 947 C2 und damit ist das erfindungsgemäße, schallabsorbierende Bauelement auch da vorteilhaft einsetzbar, wo schallabsorbierende Bauelemente aus Beton gemäß der DE 37 27 947 C2 aus konstruktiven Gründen oder aus Kostengründen gegenüber anderen Lösungen ausgeschieden wären. Die Vorsatzschale aus Blähglas weist bewertete Schallabsorptionsgrade von 0,9 bis 1,00 nach DIN EN ISO 11654 auf, so dass die erfindungsgemäß, schallabsorbierenden Bauelemente auch verwendbar sind für hochabsorbierende Lärmschutzwände.

Gemäß einer weiteren bevorzugten Ausgestaltung des erfindungsgemäßen Verfahrens zur Herstellung einer Lärmschutzwand, die beidseitig mit der Vorsatzschale aus Blähglas bedeckt ist, ist vorgesehen durch gegenüber liegendes Stellen von die Vorsatzschale bildenden, plattenförmigen Blähglaselementen im wesentlichen parallel neben- und aneinander in einer vorzugsweise vertikal angeordneten Schalung, vertikales Eingießen von dem die Tragplatte bildenden Beton einer voreingestellten Mindestdickflüssigkeit an die beidseitigen Vorsatzschalen in der Schalung, Aushärten lassen des auch in die Vorsatzschalen eingedrungenen Betons, Entnehmen der Lärmschutzwand aus der Schalung und Einsetzen in vorzugsweise im wesentlichen senkrechte Stützen.

Die Erfindung wird im folgenden anhand bevorzugter Ausführungsbeispiele dargestellt. Es zeigen:
Fig. 1: einen Querschnitt durch ein schallabsorbierendes Bauelemente mit einer Tragplatte aus Beton und mit einer Vorsatzschale aus profiliertem Porenbeton gemäß Stand der Technik,
Fig. 2: einen Querschnitt durch eine Lärmschutzwand aus schallabsorbierenden Bauelementen gemäß der Erfindung in vergrößertem Maßstab und
Fig. 3: einen Querschnitt durch eine Lärmschutzwand aus beidseitig schallabsorbierenden Bauelementen gemäß der Erfindung.

Fig. 1: Ein schallabsorbierendes Bauelement 1 des Standes der Technik ist zusammengesetzt aus einer Tragplatte 2 aus Beton und einer beim Einbau in ein Lärmschutzsystem zur Lärmquelle gerichteten, profilierten Vorsatzschale 3 aus Porenbeton. Tragplatte 2 und Vorsatzschale 3 weisen jeweils ungefähr gleiche Wanddicken von 15 cm auf, so dass sich insgesamt eine Wanddicke des schallabsorbierenden Bauelements 1 von ca. 30 cm ergibt. Ein derartig schallabsorbierendes Bauelement 1 des Standes der Technik wiegt ca. 8,4 to bei einer Länge von ca. 5 m und einer Breite von 3 m.

Fig. 2: Entsprechende Merkmale werden mit den Bezugszeichen aus Fig. 1 benannt. Ein schallabsorbierendes Bauelement 1 ist zusammengesetzt aus einer Tragplatte 2 aus Beton mit beispielsweise einer Länge von ca. 5 m und einer Breite von 3 m und einer beim Einbau in ein Lärmschutzsystem zur Lärmquelle gerichteten, ebenen Vorsatzschale 3 aus Blähglas, das hergestellt ist als rundgekörntes Granulat aus bei 1000° C gesintertem Altglas mit einer max. Wanddicke von bis zu 55 mm. Die Vorsatzschale 3 aus Blähglas ist gebildet aus einer Vielzahl von neben einander liegenden, im wesentlichen rechteckig, plattenförmigen Blähglaselementen (nicht dargestellt) mit bis zu 1,5 m Länge und ca. 0,6 m Breite, so dass die Tragplatte 2 außer an einem Seitenstreifen 4 vollständig bedeckt ist. Die gesamte Wanddicke des schallabsorbierenden Bauelements 1 aus der Tragplatte 2 aus Beton und der Vorsatzschale 3 aus Blähglas ist ca. 10 cm und damit 1/3 geringer als die Wanddicke des schallabsorbierenden Bauelements 1 des Standes der Technik mit entsprechend niedrigerem Gewicht durch das deutlich niedrigere spezifische Gewicht der Vorsatzschale 3 aus Blähglas gegenüber Porenbeton.

Wahlweise können vorzusgweise streifenförmig Blähglaselemente auf den neben einander liegenden Blähglaselementen liegen für eine Vorsatzschale aus zwei versetzten Lagen von Blähglaselementen.

Das schallabsorbierende Bauelement 1 ist mit dem Seitenstreifen 4 formschlüssig in ein Doppel-U-Profil 5 einer üblicherweise senkrecht auf einer Fußplatte 6 stehenden Stütze 7 eines Lärmschützsystems eingesetzt. Das schallabsorbierende Bauelement 1 ist beidseitig mit der Vorsatzschale 3 aus Blähglas bedeckt. Die zur Lärmquelle gerichtete Oberfläche der ebenen Vorsatzschale 3 aus Blähglas kann eben oder strukturiert sein.

Alternativ zur Tragplatte 2 aus Beton kann die Tragplatte 2 aus Glasfaserbeton, mehrschichtigen Holzplatten oder Kunststoffplatten gebildet sein.

Zur Herstellung einer Lärmschutzwand wird der Boden einer Schalung (8) mit einer Schicht aus einer Vielzahl von neben einander liegenden oder direkt aneinander liegenden plattenförmigen Blähglaselementen bedeckt und auf die Schicht Beton mit einer einstellbaren Mindestdickflüssigkeit aufgegossen. Je nach eingestellter Mindestdickflüssigkeit dringt der Beton beim Aufgießen bis zu 3 mm in die Oberfläche der die Vorsatzschale 3 bildenden, liegenden Blähglaselemente ein, so dass beim Aushärten eine feste Verbindung zwischen Tragplatte 2 und Vorsatzschale 3 entsteht und die so gebildete Lärmschutzwand aus der Schalung 8 gehoben und in die Stützen 7 des Lärmschutzsystems gehoben werden kann.

Zur Herstellung einer Lärmschutzwand, die beidseitig mit der Vorsatzschale 3 aus Blähglas bedeckt ist, werden die vertikal angeordneten Schalungen (8) mit einer Schicht aus einer Vielzahl von neben einander liegenden oder direkt aneinander liegenden plattenförmigen Blähglaselementen bedeckt und der Beton mit einer einstellbaren Mindestdickflüssigkeit vertikal eingegossen. Je nach eingestellter Mindestdickflüssigkeit dringt der Beton beim Eingießen in die Oberfläche der die Vorsatzschale 3 bildenden Blähglaselemente ein, so dass beim Aushärten eine feste Verbindung zwischen Tragplatte 2 und Vorsatzschalen 3 entsteht und die so gebildete Lärmschutzwand aus der geöffneten Schalung (8) gehoben und in die Stützen 7 des Lärmschutzsystems gehoben werden kann.

Alternativ zur Herstellung einer Lärmschutzwand mit auf- oder eingegossenem Beton auf die Vorsatzschale 3 können die Blähglaselemente auf die Tragplatte 2 ein- oder beidseitig aufgeklebt, gedübelt, mit Anker oder im Rahmen aufgebracht werden.

Lärmschutzwände oder schallabsorbierende Vorsatzschalen 3 können zur Befestigung an auf der Baustelle bereits vorhandene Wände auch geklebt, gedübelt und/oder mit Ankern und Rahmen befestigt werden. Im Tunnelbau ist die Tragplatte 2 aus Glasfaserbeton in Verbindung mit der Vorsatzschale 3 aus Blähglas als besonders dünnwandiges schallabsorbierendes Bauelement 1 mit Ankern durch die Seitenstreifen 4 auch bei beengten Raumverhältnissen in die Tunnelwandung montierbar.

### Bezugszeichen

- 1: schallabsorbierende Bauelement 1
- 2: Tragplatte
- 3: Vorsatzschale
- 4: Seitenstreifen
- 5: Doppel-U-Profil
- 6: Fußplatte
- 7: Stütze
- 8: Schalung

## Patentansprüche

1. Verfahren zur Herstellung einer Lärmschutzwand aus schallabsorbierenden Bauelementen (1) mit einer als Betontragschale, als Glasfaserbeton, als vorzugsweise mehrschichtige Holzplatte oder als Kunststoffplatte ausgebildeten Tragplatte (2) und mindestens einer, die Tragplatte (2) mindestens einseitig bedeckenden Vorsatzschale (3) aus schalldämmendem Material, wobei die Vorsatzschale (3) gesintertes Blähglas aufweist und die schallabsorbierenden Bauelemente (1) parallel zur Ebene der Tragplatte (2) neben- und aneinander montiert sind, **gekennzeichnet durch** Legen von die Vorsatzschale (3) bildenden, liegenden, plattenförmigen Blähglaselemente im wesentlichen parallel neben- und aneinander in eine Schalung (8), Aufgießen von den die Tragplatte (2) bildenden Beton einer voreingestellten Mindestdickflüssigkeit auf die Vorsatzschale (3) in der Schalung (8), Aushärten lassen des auch in die Vorsatzschale (3) eingedrungenen Betons, Entnehmen der Lärmschutzwand aus der Schalung (8) und Einsetzen in vorzugsweise im wesentlichen senkrechte Stützen (7).

2. Verfahren zur Herstellung einer beidseitig mit der Vorsatzschale (3) aus Blähglas bedeckten Lärmschutzwand gemäß Anspruch 1, **gekennzeichnet durch** Stellen von die Vorsatzschale (3) bildenden, plattenförmigen Blähglaselementen im wesentlichen parallel neben- und aneinander in eine Schalung (8), vertikales Eingießen von den die Tragplatte (2) bildenden Beton einer voreingestellten Mindestdickflüssigkeit an die beidseitigen Vorsatzschalen (3) in der Schalung (8), Aushärten lassen des auch in die Vorsatzschalen (3) eingedrungenen Betons, Entnehmen der Lärmschutzwand aus der Schalung (8) und Einsetzen in vorzugsweise im wesentlichen senkrechte Stützen (7).

## Claims

1. Method of construction of a noise barrier wall built from sound absorbing elements (1) comprising a supporting plate (2) conceived as supporting concrete shell, as glass fiber concrete, as preferably multi-layer wooden plate or as plastic plate and at least one covering shell (3) from sound absorbing material covering the supporting plate (2) at least on one side with the covering shell (3) containing sintered expanded glass and the sound absorbing elements (1) being mounted side by side and adjacent parallel to the plane of the supporting plate (2), **characterized by** laying plate shaped expanded glass elements, forming the covering shell (3), substantially side by side and adjacent parallel in a form (8), pooring the concrete forming the supporting plate (2) with a predetermined minimum viscosity on the covering shell (3) in the form (8), hardening of the concrete penetrated as well into the covering shell (3), taking the noise barrier wall out of the form (8) and inserting it in preferably substantially vertical pillars (7).

2. Method of construction of a noise barrier wall covered on both sides with the covering shell (3) from expanded glass according to claim 1, **characterized by** setting f the plate shaped expanded glass elements, forming the covering shell (3), substantially side by side and adjacent parallel in a form (8), vertically pooring the concrete forming the supporting plate (2) with a predetermined minimum viscosity to the covering shells (3) at both sides in the form (8), hardening of the concrete penetrated as well into the covering shells (3), taking the noise barrier wall out of the form (8) and inserting it in preferably substantially vertical pillars (7).

## Revendications

1. Procédé de fabrication d'un mur antibruit en éléments constructifs à absorption acoustique (1) avec une plaque-support (2) réalisée sous forme de coque-support en béton, de béton renforcé par des fibres de verre, de préférence de plaque en bois à plusieurs couches ou de plaque en plastique et d'au moins une coque additionnelle (3) en matériel absorbant le son qui recouvre la plaque-support (2) d'au moins un côté, la coque additionnelle (3) présentant du verre soufflé fritté et les éléments constructifs à absorption acoustique (1) étant montés parallèlement au plan de la plaque-support (2) l'un près de l'autre et l'un à l'autre, **caractérisé par** la pose horizontale des éléments couchés en verre soufflé en forme de plaques constituant la plaque additionnelle (3) de manière essentiellement parallèle l'un près de l'autre et l'un à l'autre dans un coffrage (8), le versement sur la coque additionnelle (3) dans le coffrage (8) du béton constituant la plaque-support (2) et présentant une viscosité minimale prédéterminée, le durcissement du béton ayant aussi pénétré dans la coque additionnelle (3), le décoffrage (8) du mur anti-bruit et le placement dans des supports (7) de préférence essentiellement verticaux.

2. Procédé de fabrication d'un mur antibruit recouvert des deux côtés de la coque additionnelle (3) en verre soufflé selon la revendication 1, **caractérisé par** la pose verticale d'éléments en verre soufflé en forme de plaques qui constituent la coque additionnelle (3), de manière essentiellement parallèle l'un près de l'autre et l'un à l'autre dans un coffrage (8), le versement vertical du béton constituant la plaque-support (2) et présentant une viscosité minimale prédéterminée contre les plaques additionnelles des deux côtés (3) dans le coffrage (8), le durcissement du béton ayant pénétré aussi dans les coques additionnelles (3), le décoffrage (8) du mur anti-bruit et le placement dans des supports (7) de préférence essentiellement verticaux. (7).
